# FASCICULE DE BREVET EUROPEEN

(11) **EP 3 828 641 B1**
(45) Date de publication et mention de la délivrance du brevet: **20.07.2022**
(21) Numéro de dépôt: 19212451.9
(22) Date de dépôt: 29.11.2019
(51) Int. Cl.: G04B 3/04

(54) **COURONNE-POUSSOIR POUR PIÈCE D'HORLOGERIE**
DRÜCKERKRONE FÜR UHR
PUSH-CROWN FOR A TIMEPIECE

(43) Date de publication de la demande: 02.06.2021
(73) Titulaire: Meco S.A., 2540 Grenchen (CH)
(72) Inventeur: AVRIL, M. Hervé, 2345 Les Breuleux (CH)
(74) Mandataire: ICB SA

(56) Documents cités:
- CH-A2- 703 622
- CH-A2- 708 958
- US-B2- 8 371 745

## Description

### OBJET DE L'INVENTION

La présente invention se rapporte au domaine de l'horlogerie et plus précisément à un agencement d'un ressort au sein d'une couronne-poussoir.

### ARRIÈRE-PLAN TECHNOLOGIQUE ET ÉTAT DE LA TECHNIQUE

Les couronnes-poussoirs équipant les pièces d'horlogeries sont munies d'un ressort de rappel qui se positionne autour de la tige de la couronne. Le ressort prend généralement appui à une extrémité sous la tête de la couronne et à son autre extrémité sur une portée du tube de la couronne ou sur une rondelle disposée sur cette même portée. En utilisation, le mouvement relatif entre le ressort et les composants en rotation de la couronne-poussoir provoque un phénomène de grattage et par là-même une usure prématurée du ressort.

Pour remédier à cet inconvénient, le document US 8371745 propose d'intercaler une rondelle favorisant le glissement à chaque extrémité du ressort. Bien que favorisant le glissement, le mouvement relatif entre la rondelle solidaire de la tête de couronne et le ressort induit toujours une friction qui ne permet pas un entraînement continu de la couronne.

### RÉSUMÉ DE L'INVENTION

La présente invention a pour but de remédier aux inconvénients précités en proposant une pièce d'horlogerie comportant un ressort agencé au sein de la couronne-poussoir de manière à supprimer le frottement entre le ressort et les composants en rotation.

A cet effet, la présente invention propose une couronne-poussoir conformément à la revendication 1.

Cet agencement du ressort au sein d'une cage permet d'éviter un effet de grattage entre le ressort et le fond de revidage de la couronne et par là-même d'augmenter la durée de vie du ressort. La cage tournant avec le ressort lorsqu'une action est effectuée sur la couronne-poussoir, le ressort n'est pas soumis à un mouvement relatif avec un composant. En outre, la cage ayant des faces de forme similaire à celle des faces sur lesquelles elle est en appui, un frottement normal est présent dans la zone d'appui, ce qui permet de garantir un entraînement continu de la couronne.

Les caractéristiques et avantages de la présente invention apparaîtront à la lecture de la description détaillée ci-dessous faisant référence aux figures suivantes.

### BRÈVE DESCRIPTION DES FIGURES

La figure 1 représente une vue en plan d'une pièce d'horlogerie munie d'une couronne-poussoir selon l'invention.
La figure 2 représente une vue en coupe longitudinale de la couronne-poussoir selon l'invention.
La figure 3 représente une vue tridimensionnelle de la cage de ressort selon l'invention.
La figure 4a représente une vue en plan de la cage de ressort selon l'invention. Les figures 4b et 4c sont respectivement des vues en coupe selon les axes A-A et B-B de la figure 4a.
La figure 5a est une vue en demi-coupe longitudinale de la couronne-poussoir selon l'invention en position montée finale dans la pièce d'horlogerie. La figure 5b représente une même vue de la couronne-poussoir en position appuyée.

### DESCRIPTION DÉTAILLÉE DE L'INVENTION

La présente invention se rapporte à une pièce d'horlogerie du type montre-bracelet. Il peut s'agir d'une montre électronique ou d'une montre mécanique.

Se référant aux figures 1 et 2, la pièce d'horlogerie comporte de manière conventionnelle un boîtier 1 muni d'une carrure 2 et d'une couronne-poussoir 3 comportant une tête évidée 4 solidaire d'une tige 7 se déplaçant dans un tube 6 fixé à la carrure. Le tube 6 est traversé par la tige 7 connectée à la tête évidée 4. La tête évidée 4 est montée mobile en translation et en rotation respectivement le long et autour de l'axe 7a de la tige 7. Selon la variante représentée à la figure 2 pour une montre électronique, la tige 7 est solidaire à sa base d'un élément de retenue 8. Un aimant 9, par exemple un aimant multipolaire est fixé à l'extrémité distale de la tige 7 destiné à coopérer avec un ou plusieurs capteurs (non représenté). Pour une montre mécanique, la tige peut actionner une fonction telle qu'une fonction de chronographe.

La couronne-poussoir 3 comporte en outre un ressort 10 disposé autour de la tige 7. Selon l'invention, le ressort 10 de rappel est monté en compression au sein d'une cage 11 visible plus en détail à la figure 3. La cage 11 est disposée entre le tube 6 et la tige 7. Elle prend appui à une extrémité axiale sur une face intérieure de la tête évidée 4 et à son autre extrémité axiale sur une assise 6a du tube 6 ou, de préférence, sur une rondelle 14 favorisant le glissement, la rondelle 14 étant disposée sur cette même assise 6a. La cage 11 est réalisée en deux parties supérieure 12 et inférieure 13 distinctes avec la partie supérieure 12 solidaire de la tête évidée 4. A cet effet, la partie supérieure 12 est fixée à un noyau 5 s'étendant partiellement autour de la tige 7 depuis la face intérieure de la tête évidée 4. Les deux parties supérieure 12 et inférieure 13 coopèrent ou, en d'autres mots, s'imbriquent l'une dans l'autre. La partie supérieure 12 de la cage est solidaire en rotation de la tête évidée 4, tandis que la partie inférieure 13 de la cage est libre axialement par rapport à la tête évidée mais entrainée en rotation par la partie supérieure de la cage lors de la rotation de la tête évidée. En outre, la partie supérieure 12 est montée sur la partie inférieure 13 de manière à pouvoir se déplacer en translation le long de l'axe 7a de la tige 7 lorsque la couronne-poussoir est enfoncée. Différentes configurations sont envisageables pour assurer la coopération en rotation des deux parties et le mouvement en translation de la partie supérieure par rapport à la partie inférieure. Selon la variante des figures 3 et 4a-4c décrite plus en détail ci-dessous, la partie supérieure 12 présente au moins une portion 12f imbriquée dans une ouverture 13b de la partie inférieure 13. A titre d'exemple, selon une autre variante non représentée, la partie supérieure peut présenter au moins une portion coulissant au sein d'une glissière ménagée sur une paroi intérieure de la partie inférieure.

Se référant à la variante des figures 3 et 4a-4c, chaque partie 12,13 a une forme cylindrique avec une paroi latérale 12a,13a pourvue d'au moins une ouverture 12b,13b et de préférence de deux ouvertures, voire de trois, quatre, etc. ouvertures. La paroi latérale 12a,13a est délimitée à une extrémité par une base 12c,13c percée d'un trou central et à l'autre extrémité par une base 12d,13d complètement ouverte. Les ouvertures 12b,13b découpées dans la paroi latérale 12a,13a définissent les contours d'un U. Dans l'exemple illustré, les ouvertures au nombre de deux sont diamétralement opposées. Les ouvertures 12b,13b sont délimitées par des portions 12f,13f de la paroi latérale 12a,13a. La paroi latérale 12a,13a est ainsi formée de portions 12f,13f encadrées par les ouvertures 12b,13b. Selon l'invention, les deux parties 12,13 sont montées en sens inverse l'une par rapport à l'autre, coaxialement le long de la tige 7 et avec un déplacement angulaire de 90° l'une par rapport à l'autre. Ainsi, les bases ouvertes 12d,13d se font face et les portions 12f de la paroi latérale 12a de la partie supérieure 12 sont imbriquées dans les ouvertures 13b de la paroi latérale 13a de la partie inférieure 13 de manière, d'une part, à permettre le mouvement en translation de la partie supérieure par rapport à la partie inférieure et, d'autre part, de manière à ce que la partie supérieure en rotation puisse entraîner dans son mouvement la partie inférieure. En position déployée de la couronne-poussoir 3 telle que représentée aux figures 2, 3 et 5a, les portions 12f de la paroi latérale 12a de la partie supérieure 12 sont légèrement engagées dans les ouvertures 13b respectives de la partie inférieure 13. En position enfoncée de la couronne-poussoir 3 telle que représentée à la figure 5b, les portions 12f de la paroi latérale 12a s'engagent plus profondément dans les ouvertures 13b. La course maximale d représentée à la figure 5a est limitée par la face inférieure de la tête évidée 4 arrivant à buter contre les bords 6b du tube 6.

Le ressort 10 est logé dans la cage 11 entre les deux bases percées du trou central 12c,13c dans l'espace délimité par les parois latérales 12a,13a et le rebord 12e,13e des trous centraux. Cet agencement permet en utilisation de faire tourner le ressort avec la cage, ce qui évite son vieillissement prématuré causé par un mouvement relatif entre le ressort et un composant en rotation.

### LÉGENDE

(1) Boîtier
(2) Carrure
(3) Couronne-poussoir
(4) Tête évidée
(5) Noyau
(6) Tube
   a. Assise
   b. Bord
(7) Tige
   a. Axe
(8) Elément de retenue
(9) Aimant multipolaire
(10) Ressort de rappel
(11) Cage
(12) Partie supérieure de la cage
   a. Paroi latérale
   b. Ouverture
   c. Base avec un trou central
   d. Base ouverte
   e. Rebord du trou central
   f. Portion de la paroi latérale
(13) Partie inférieure de la cage
   a. Paroi latérale
   b. Ouverture
   c. Base avec un trou central
   d. Base ouverte
   e. Rebord du trou central
   f. Portion de la paroi latérale
(14) Rondelle
(15) Joint
(16) Coiffe

## Revendications

1. Couronne-poussoir (3) comprenant :
- un tube (6) destiné à être fixé à un boîtier de montre (1),
- une tête évidée (4) solidaire d'une tige (7) s'étendant dans sa partie évidée, la tige (7) définissant un axe (7a), ladite tête évidée (4) étant montée mobile en rotation et en translation respectivement autour et le long de l'axe (7a) de la tige (7),
- un ressort de rappel (10) disposé autour de la tige (7),
la couronne-poussoir (3) étant **caractérisée en ce qu'**elle comporte une cage (11) abritant le ressort (10), ladite cage (11) étant traversée par la tige (7) et comportant une partie supérieure (12) solidaire de la tête évidée (4) et une partie inférieure (13) montée libre par rapport à la tête évidée (4), ladite partie supérieure (12) coopérant avec la partie inférieure (13) de manière à pouvoir entraîner dans son mouvement de rotation la partie inférieure (13) et de manière à pouvoir se déplacer en translation le long de l'axe (7a) par rapport à ladite partie inférieure (13), ledit ressort (10) étant monté en compression au sein de la cage (11) de manière à être entraîné en rotation avec ladite cage (11).

2. Couronne-poussoir (3) selon la revendication 1, **caractérisée en ce que** la partie supérieure (12) et la partie inférieure (13) ont une même forme cylindrique avec une paroi latérale (12a,13a) pourvue d'au moins une ouverture (12b,13b), la paroi latérale (12a,13a) étant délimitée à une extrémité par une base percée d'un trou central (12c,13c) pour le passage de la tige (7) et à l'autre extrémité par une base complètement ouverte (12d,13d), la partie supérieure (12) et la partie inférieure (13) étant montées en sens inverse l'une par rapport à l'autre et coaxialement autour de la tige (7) avec une portion (12f) de la paroi latérale (12a) de la partie supérieure (12) s'imbriquant dans une ouverture (13b) de la paroi latérale (13a) de la partie inférieure (13).

3. Couronne-poussoir (3) selon la revendication 2, **caractérisée en ce que** l'ouverture (12b,13b) définit les contours d'un U.

4. Couronne-poussoir (3) selon la revendication 2 ou 3, **caractérisée en ce qu'**il y a une ouverture (12b) dans la partie supérieure (12) et une deuxième ouverture (13b) dans la partie inférieure (13), les ouvertures (12b,13b) de chaque partie (12,13) étant diamétralement opposées par rapport à l'axe (7a) de la tige (7).

5. Couronne-poussoir (3) selon l'une des revendications précédentes, **caractérisée en ce que** la cage (11) est fixée dans sa partie supérieure (12) à un noyau (5) s'étendant depuis la face intérieure de la tête évidée (4) et disposé autour de la tige (7).

6. Couronne-poussoir (3) selon l'une des revendications précédentes, **caractérisée en ce que** la cage (11) prend appui à une extrémité axiale sur une face intérieure de la tête évidée (4) et à son autre extrémité axiale sur une assise (6a) du tube (6).

7. Couronne-poussoir (3) selon la revendication précédente, **caractérisée en ce que** la face intérieure de la tête évidée (4) et l'assise (6a) ont respectivement une forme complémentaire à celle de la base percée du trou central (12c,13c) de la partie supérieure (12) et de la partie inférieure (13) dans la zone d'appui.

8. Couronne-poussoir (3) selon la revendication 6, **caractérisée en ce qu'**elle comporte une rondelle (14) favorisant le glissement, ladite rondelle (14) étant disposée sur l'assise (6a) du tube (6).

9. Couronne-poussoir (3) selon la revendication précédente, et la revendication 2, **caractérisée en ce que** la face intérieure de la tête évidée (4) et la rondelle (14) ont respectivement une forme complémentaire à celle de la base percée du trou central (12c,13c) de la partie supérieure (12) et de la partie inférieure (13) dans la zone d'appui.

10. Couronne-poussoir (3) selon l'une des revendications 2 à 9, **caractérisée en ce que** le ressort (10) est logé dans la cage (11) entre les deux bases percées du trou central (12c,13c) dans l'espace délimité par les parois latérales (12a,13a) et un rebord (12e, 13e) des trous centraux.

11. Couronne-poussoir (3) selon l'une des revendications 2 à 9, quand les revendications 3 à 9 dépendent aussi de la revendication 2, **caractérisée en ce que** la portion (12f) de la paroi latérale (12a) de la partie supérieure (12) est engagée partiellement dans l'ouverture (13b) de la partie inférieure (13) lorsque la tête évidée (4) est dans sa position la plus éloignée axialement du tube (6), la portion (12f) de la paroi latérale (12a) de la partie supérieure (12) étant engagée plus profondément dans l'ouverture (13b) de la partie inférieure (13) lorsque la tête évidée (4) est dans sa position la plus proche axialement du tube (6).

12. Pièce d'horlogerie comprenant la couronne-poussoir (3) selon l'une des revendications précédentes.

13. Pièce d'horlogerie selon la revendication précédente, **caractérisée en ce qu'**il s'agit d'une montre électronique ou mécanique.

## Patentansprüche

1. Drückerkrone (3), umfassend:
- ein Rohr (6), das bestimmt ist, an einem Uhrengehäuse (1) befestigt zu sein,
- einen ausgehöhlten Kopf (4), der mit einer Welle (7) fest verbunden ist, die sich in dessen ausgehöhlten Teil erstreckt, wobei die Welle (7) eine Achse (7a) festlegt, wobei der ausgehöhlte Kopf (4) rotatorisch und translatorisch beweglich jeweils um und entlang der Achse (7a) der Welle (7) angebracht ist,
- eine Rückstellfeder (10), die um die Welle (7) angeordnet ist,
wobei die Drückerkrone (3) **dadurch gekennzeichnet ist, dass** sie ein Gestell (11) aufweist, das die Feder (10) aufnimmt, wobei das Gestell (11) von der Welle (7) durchquert wird und einen oberen Teil (12) aufweist, der mit dem ausgehöhlten Kopf (4) fest verbunden ist, und einen unteren Teil (13), der im Verhältnis zu dem ausgehöhlten Kopf (4) frei angebracht ist, wobei der obere Teil (12) mit dem unteren Teil (13) derart zusammenwirkt, dass der untere Teil (13) in seiner Rotationsbewegung angetrieben werden kann und derart, dass er sich entlang der Achse (7a) im Verhältnis zum unteren Teil (13) translatorisch verlagern kann, wobei die Feder (10) innerhalb des Gestells (11) derart komprimiert angebracht ist, dass sie mit dem Gestell (11) rotatorisch angetrieben wird

2. Drückerkrone (3) nach Anspruch 1, **dadurch gekennzeichnet, dass** der obere Teil (12) und der untere Teil (13) die gleiche zylindrische Form mit einer Seitenwand (12a, 13a) haben, die mit mindestens einer Öffnung (12b, 13b) versehen ist, wobei die Seitenwand (12a, 13a) an einem Ende von einer Basis, die von einem zentralen Loch (12c, 13c) für den Durchgang der Welle (7) durchbrochen ist und am anderen Ende von einer vollständig offenen Basis (12d, 13d) begrenzt ist, wobei der obere Teil (12) und der untere Teil (13) zueinander in umgekehrter Richtung und koaxial um die Welle (7) mit einem sich in einer Öffnung (13b) der Seitenwand (13a) des unteren Teils (13) überlappenden Abschnitt (12f) der Seitenwand (12a) des oberen Teils (12) angebracht sind.

3. Drückerkrone (3) nach Anspruch 2, **dadurch gekennzeichnet, dass** die Öffnung (12b, 13b) die Konturen eines U festlegt.

4. Drückerkrone (3) nach Anspruch 2 oder 3, **dadurch gekennzeichnet, dass** es eine Öffnung (12b) im oberen Teil (12) und eine zweite Öffnung (13b) im unteren Teil (13) gibt, wobei die Öffnungen (12b, 13b) jedes Teils (12, 13) im Verhältnis zur Achse (7a) der Welle (7) diametral gegenüberliegend sind.

5. Drückerkrone (3) nach einem der vorangehenden Ansprüche, **dadurch gekennzeichnet, dass** das Gestell (11) in seinem oberen Teil (12) an einem Kern (5) befestigt ist, der sich ab der inneren Fläche des ausgehöhlten Kopfs (4) erstreckt und um die Welle (7) angeordnet ist.

6. Drückerkrone (3) nach einem der vorangehenden Ansprüche, **dadurch gekennzeichnet, dass** sich das Gestell (11) an einem axialen Ende auf einer inneren Fläche des ausgehöhlten Kopfs (4) und an seinem anderen axialen Ende auf einer Auflage (6a) des Rohrs (6) abstützt.

7. Drückerkrone (3) nach vorangehendem Anspruch, **dadurch gekennzeichnet, dass** die innere Fläche des ausgehöhlten Kopfs (4) und die Auflage (6a) jeweils eine Form haben, die zu der vom zentralen Loch (12c, 13c) durchbrochenen Basis des oberen Teils (12) und des unteren Teils (13) in der Abstützzone komplementär ist.

8. Drückerkrone (3) nach Anspruch 6, **dadurch gekennzeichnet, dass** sie eine Unterlegscheibe (14) aufweist, die das Gleiten begünstigt, wobei die Unterlegscheibe (14) auf der Auflage (6a) des Rohrs (6) angeordnet ist.

9. Drückerkrone (3) nach vorangehendem Anspruch und Anspruch 2, **dadurch gekennzeichnet, dass** die innere Fläche des ausgehöhlten Kopfs (4) und die Unterlegscheibe (14) jeweils eine Form haben, die zu der vom zentralen Loch (12c, 13c) durchbrochenen Basis des oberen Teils (12) und des unteren Teils (13) in der Abstützzone komplementär ist

10. Drückerkrone (3) nach einem der Ansprüche 2 bis 9, **dadurch gekennzeichnet, dass** die Feder (10) im Gestell (11) zwischen den zwei vom zentralen Loch (12c, 13c) durchbrochenen Basen in dem Raum untergebracht ist, der von den Seitenwänden (12a, 13a) und einem Rand (12e, 13e) der zentralen Löcher begrenzt ist.

11. Drückerkrone (3) nach einem der Ansprüche 2 bis 9, wenn die Ansprüche 3 bis 9 auch von Anspruch 2 abhängen, **dadurch gekennzeichnet, dass** der Abschnitt (12f) der Seitenwand (12a) des oberen Teils (12) zum Teil in die Öffnung (13b) des unteren Teils (13) eingreift, wenn der ausgehöhlte Kopf (4) in seiner axial vom Rohr (6) entferntesten Position ist, wobei der Abschnitt (12f) der Seitenwand (12a) des oberen Teils (12) tiefer in die Öffnung (13b) des unteren Teils (13) eingreift, wenn der ausgehöhlte Kopf (4) in seiner axial zum Rohr (6) nächsten Position ist.

12. Zeitmesser, umfassend die Drückerkrone (3) nach einem der vorangehenden Ansprüche.

13. Zeitmesser nach vorangehendem Anspruch, **dadurch gekennzeichnet, dass** es sich um eine elektronische oder mechanische Uhr handelt.

## Claims

1. Crown/pusher (3) comprising:
- a tube (6) intended to be fixed to a watch case (1),
- a recessed head (4) integral with a stem (7) extending into its recessed part, the stem (7) defining an axis (7a), said recessed head (4) being mounted to move in rotation and in translation respectively around and along the axis (7a) of the stem (7),
- a return spring (10) disposed around the stem (7),
the crown/pusher (3) being **characterized in that** it comprises a cage (11) housing the spring (10), said cage (11) being traversed by the stem (7) and comprising an upper part (12) integral with the recessed head (4) and a lower part (13) freely mounted with respect to the recessed head (4), said upper part (12) cooperating with the lower part (13) in order to drive the lower part (13) in its rotational movement and in order to move in translation along the axis (7a) with respect to said lower part (13), said spring being compressed inside the cage (11) in order to be driven in rotation with said cage (11).

2. Crown/pusher (3) according to claim 1, **characterized in that** the upper part (12) and the lower part (13) have the same cylindrical shape with a side wall (12a, 13a) provided with at least one opening (12b, 13b), the side wall (12a, 13a) being delimited at one end by a base (12c, 13c) pierced with a central hole (12c, 13c) and at the other end by a completely open base (12d, 13d), the upper part (12) and the lower part (13) being mounted in opposite directions with respect to each other and coaxially around the stem (7) with one portion (12f) of the side wall (12a) of the upper part (12) being interlocked in an opening (13b) of the side wall (13a) of the lower part (13).

3. Crown/pusher (3) according to claim 2, **characterized in that** the opening (12b, 13b) defines the contours of a U.

4. Crown/pusher (3) according to claim 2 or 3, **characterized in that** there is an opening (12b) in the upper part (12) and a second opening (13b) in the lower part (13), the openings (12b, 13b) of each part (12, 13) being diametrically opposite with respect to the axis (7a) of the stem (7).

5. Crown/pusher (3) according to any of the preceding claims, **characterized in that** the cage (11) is attached in its upper part (12) to a core (5) extending from the inner face of the recessed head (4) and arranged around the stem (7).

6. Crown/pusher (3) according to any of the preceding claims, **characterized in that** the cage (11) rests at one axial end on an inner face of the recessed head (4) and at its other axial end on a base (6a) of the tube (6).

7. Crown/pusher (3) according to the preceding claim, **characterized in that** inner face of the recessed head (4) and the base (6a) respectively have a complementary shape to that of the pierced base of the central hole (12c, 13c) of the upper part (12) and of the lower part (13) in the bearing area.

8. Crown/pusher (3) according to claim 6, **characterized in that** it includes a washer (14) facilitating sliding, said washer (14) being arranged on the base (6a) of the tube (6).

9. Crown/pusher (3) according to the preceding claim and claim 2, **characterized in that** inner face of the recessed head (4) and the washer (14) respectively have a complementary shape to that of the pierced base of the central hole (12c, 13c) of the upper part (12) and of the lower part (13) in the bearing area.

10. Crown/pusher (3) according to any of claims 2 to 9, **characterized in that** the spring (10) is housed in the cage (11) between the two bases pierced with the central hole (12c, 13c) in the space delimited by the side walls (12a, 13a) and a rim (12e, 13e) of the central holes.

11. Crown/pusher (3) according to any of claims 2 to 9, when claims 3 to 9 depends also on claim 2, **characterized in that** the portion (12f) of the side wall (12a) of the upper part (12) is partially engaged in the opening (13b) of the lower part (13) when the recessed head (4) is in the position thereof axially furthermost from the tube (6), the portion (12f) of the side wall (12a) of the upper part (12) being more deeply engaged in the opening (13b) of the lower part (13) when the recessed head (4) is in the position thereof axially closest to the tube (6).

12. Timepiece comprising the crown/pusher (3) according to any of the preceding claims.

13. Timepiece according to the preceding claim, **characterized in that** the timepiece is an electronic or mechanical watch.
